# EUROPÄISCHE PATENTSCHRIFT

(11) **EP 1 985 534 B1**
(45) Veröffentlichungstag und Bekanntmachung des Hinweises auf die Patenterteilung: **20.01.2010**
(21) Anmeldenummer: 08002247.8
(22) Anmeldetag: 07.02.2008
(51) Int. Cl.: B63B 15/00, B63B 17/02

(54) **Motorboot**
Motor boat
Bateau à moteur

(30) Priorität: 28.04.2007 DE 102007020193
(43) Veröffentlichungstag der Anmeldung: 29.10.2008
(73) Patentinhaber: Dr. Ing. h.c. F. Porsche Aktiengesellschaft, 70435 Stuttgart (DE)
(72) Erfinder: Preiß, Michael, 71665 Vaihingen (DE)

(56) Entgegenhaltungen:
- EP-A- 0 710 603
- WO-A-93/04912
- FR-A- 2 892 377
- US-A- 4 714 443
- US-A- 5 052 326
- US-A- 5 088 438

## Beschreibung

Die vorliegende Erfindung betrifft ein Motorboot, insbesondere eine Motoryacht.

Größere Motorboote, insbesondere Motoryachten, weisen eine Kajüte auf, die heckseitig in eine Plicht übergeht. Bei der Kajüte handelt es sich bekanntlich um einen Raum an Bord des jeweiligen Schiffs oder Boots, der als Wohn-, Aufenthalts- oder Schlafraum nutzbar ist. Bei einer Plicht handelt es sich um einen Teil an Deck eines Bootes, an dem sich ein Steuerstand mit Sitzbänken befindet. Die Plicht ist seitlich durch Bordwandabschnitte begrenzt. Bei einer offenen Plicht kann bei einer Anströmung in Bootlängsrichtung Wind in Form einer heckseitigen Rückströmung in die Plicht einströmen, was störend sein kann für Personen, die sich in der Plicht aufhalten. Störender Wind kann sich dabei bereits aus dem Fahrtwind ergeben, wenn das Motorboot mit erhöhter Geschwindigkeit betrieben wird.

Die WO 93/04912A offenbart eine schwenkbare Dachkonstruktion für kleine Boote, die es ermöglicht, dass ein und dasselbe Boot entweder als geschlossenes oder als offenes Boot verwendet werden kann. Dies wird durch eine schwenkbare Dachkonstruktion erreicht, die ein einfaches Herabschwenken eines Dachabschnitts und Umwandlung desselben in ein Sonnendeck zulässt. Die Konstruktion umfasst eine Dachsektion, die von schwenkbaren Trägerarmen getragen wird. Diese Trägerarme ermöglichen das Schwenken des Dachabschnittes von der hochgeklappten Stellung, in der das Dach geschlossen ist, in eine herabgeschwenkte Stellung, in der das Dach zum Deck wird.

Die vorliegende Erfindung beschäftigt sich mit dem Problem, für ein Motorboot der eingangs genannten Art eine verbesserte Ausführungsform anzugeben, die sich insbesondere durch einen verbesserten Komfort hinsichtlich einer Windbelästigung im Bereich der Plicht auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, im Bereich von heckseitigen Endabschnitten von die Plicht seitlich begrenzenden Bordwandabschnitten nach oben abstehende Seitenleitelemente zur Strömungsführung anzuordnen. Es hat sich gezeigt, dass mit Hilfe derartiger Seitenleitelemente die Rückströmung im Bereich der Plicht erheblich reduziert werden kann, was den Komfort für Personen, die sich in der Plicht aufhalten, entsprechend verbessert. Bemerkenswert ist dabei, dass die Plicht auch bei den angebrachten Seitenleitelementen offen bleibt. Erreicht wird dies insbesondere dadurch, dass die Seitenleitelemente von einem heckseitigen Ende der Kajüte beabstandet angeordnet sind.

Grundsätzlich können die Seitenleitelemente freistehend ausgestaltet sein. Bei einer bevorzugten Ausführungsform kann die Kajüte seitliche Dachrahmenelemente aufweisen, die sich in Bootlängsrichtung bis zu einem heckseitigen Ende der Plicht beabstandet zu den Bordwandabschnitten erstrecken. Bevorzugt sind dann die jeweiligen Seitenleitelemente so ausgestaltet, dass sie sich jeweils vom heckseitigen Endabschnitt des jeweiligen Bordwandabschnitts nach oben bis zu einem heckseitigen Endabschnitt des jeweiligen Dachrahmenelements erstrecken. Hierdurch kann für die Seitenleitelemente eine bessere Stabilität erreicht werden.

Bei einer anderen vorteilhaften Ausführungsform kann außerdem ein Dachleitelement zur Strömungsführung vorgesehen sein, das sich im wesentlichen horizontal und vom heckseitigen Endabschnitt des einen Dachrahmenelements zum heckseitigen Endabschnitt des anderen Dachrahmenelements erstreckt. Mit Hilfe eines derartigen Dachleitelementes kann der Schutz vor Rückströmungen in der Plicht zusätzlich verbessert werden. Auch bei Anbringung eines derartigen Dachleitelements kann die Plicht offen bleiben. Das Dachleitelement lässt sich bevorzugt von einem heckseitigen Ende der Kajüte beabstandet anbringen.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch,
- Fig. 1: eine Seitenansicht auf ein Motorboot,
- Fig. 2: eine perspektivische Ansicht auf das Motorboot, jedoch bei einer anderen Ausführungsform,
- Fig. 3: eine andere perspektivische Ansicht auf das Motorboot, jedoch bei einer weiteren Ausführungsform,
- Fig. 4: eine perspektivische Ansicht auf ein Leitelement.

Entsprechend den Fig. 1 bis 3 umfasst ein Motorboot 1, bei dem es sich bevorzugt um eine Motoryacht handelt, einen Rumpf 2 mit einer Kajüte 3 und einer Plicht 4. Die Plicht 4 befindet sich im Heck des Motorboots 1 und schließt heckseitig also bezüglich einer Bootlängsrichtung 5 nach hinten an die Kajüte 3 an. Die Plicht 4 ist gegenüber einem Deck 6 des Motorboots 1 niedriger bzw. tiefer angeordnet. Die Plicht 4 ist seitlich von Bordwandabschnitten 7 begrenzt. Zur vereinfachten Darstellung sind ein Steuerstand und Sitzbänke, die sich üblicherweise in der Plicht 4 befinden, hier nicht dargestellt. Von der Plicht 4 existiert üblicherweise ein Durchgang oder Niedergang in die Kajüte 3. Die Plicht 4 ist hier als seitlich und oben offene Plicht 4 ausgestaltet. Somit weist die Plicht 4 insbesondere keine festen Seitenwände und kein festes Dach auf.

Bei Wind von vorn bzw. bei schnellerer Geradeausfahrt des Motorboots 1 ergibt sich eine Umströmung des Motorboots 1, die im Heckbereich, also im Bereich der Plicht 4, eine Druckabsenkung bewirkt, was zu störenden Rückströmungen führt. Die so entstehenden Windeffekte können Personen stören, die sich in der Plicht 4 aufhalten. Zur Vermeidung dieser negativen Windeffekte ist das Motorboot 1 an jeder Bootsseite, also Steuerbord und Backbord, jeweils mit einem Seitenleitelement 8 ausgestattet, das zur Strömungsführung dient und das sich jeweils von einem heckseitigen Endabschnitt 9 des jeweiligen Bordwandabschnitts 7 im wesentlichen vertikal nach oben und im wesentlichen in Bootslängsrichtung 5 erstreckt. Bemerkenswert ist dabei, dass das jeweilige Seitenleitelement 8 von einem heckseitigen Ende 10 der Kajüte 3 beabstandet angeordnet ist. Insoweit bleibt die Plicht 4 seitlich offen. Durch die Anbringung der Seitenleitelemente 8 kann ein seitliches Eindringen einer Rückströmung in die Plicht 4 effektiv verhindert werden, was den Windkomfort in der Plicht 4 erheblich verbessert.

Bei der in Fig. 1 gezeigten Ausführungsform sind die Seitenleitelemente 8 freistehend ausgestaltet, so dass sie lediglich am jeweiligen Bordwandabschnitt 7 befestigt sind. Die Höhe der Seitenleitelemente 8 entspricht vorzugsweise im wesentlichen der Höhe der Kajüte 3.

Gemäß den Fig. 1 bis 3 weist die Kajüte 3 seitliche Dachrahmenelemente 11 auf, die sich in der Bootslängsrichtung 5 erstrecken. Bei der Ausführungsform gemäß Fig. 1 enden die Dachrahmenelemente 11 am heckseitigen Ende 10 der Kajüte 3, also am Übergang zur Plicht 4. Im Unterschied dazu erstrecken sich die Dachrahmenelemente 11 bei den Ausführungsformen der Fig. 2 und 3 heckseitig über die Kajüte 3 hinaus, und zwar bis zu einem heckseitigen Ende der Plicht 4. Dabei erstrecken sich die Dachrahmenelemente 11 in vertikaler Richtung beabstandet zu den Bordwandabschnitten 7.

Bei den Ausführungsformen der Fig. 2 und 3 sind die Seitenleitelemente 8 so angeordnet, dass sie sich jeweils vom heckseitigen Endabschnitt 9 des jeweiligen Bordwandabschnitts 7 nach oben bis zu einem heckseitigen Endabschnitt 13 des jeweiligen Dachrahmenelements 11 erstrecken. Insbesondere können dadurch die Seitenleitelemente 8 unten an den Bordwandabschnitten 7 und oben an den Dachrahmenelementen 13 fixiert sein, was die Stabilität der Seitenleitelemente 8 erheblich verbessert.

Fig. 3 zeigt eine weitere Ausführungsform, bei der zusätzlich zur den Seitenleitelementen 8 ein Dachleitelement 14 vorgesehen ist. Auch das Dachleitelement 14 dient zur Strömungsführung. Es erstreckt sich im Unterschied zu den Seitenleitelementen 8 im wesentlichen horizontal und ist dabei zwischen den heckseitigen Endabschnitten 13 der beiden Dachrahmenelemente 11 angeordnet und an diesen fixiert. Bevorzugt ist das Dachleitelement 14 in der Bootslängsrichtung 5 vom heckseitigen Ende der Kajüte 3 beabstandet angeordnet. Dementsprechend bleibt die Plicht 4 auch bei angebrachtem Dachleitelement 14 oben offen. Ein von den Dachrahmenelementen 11 seitlich eingefasstes Dach 15 der Kajüte 3 kann im Betrieb des Motorboots 1 überströmt werden. Die Strömung kann am heckseitigen Ende 10 der Kajüte 3 abreißen und durch den Unterdruck am Heck quasi von oben in die Plicht 4 zurückströmen. Durch die Anbringung des Dachleitelements 14 wird diese Rückströmung erheblich reduziert, was den Windkomfort in der Plicht 4 erhöht.

Die Seitenleitelemente 8 und das Dachleitelement 14 sind vorzugsweise flach ausgestaltet. Dabei bedeutet "flach", dass die Dicke des jeweiligen Leitelements 8,14 deutlich kleiner ist als die Länge und die Breite des jeweiligen Leitelements 8,14. Die Seitenleitelemente 8 sind im wesentlichen stehend angeordnet und weisen somit eine stehende Anströmkante 16 und in der Bootslängsrichtung 5 beabstandet dazu eine stehende Abströmkante 17 auf. Anströmkante 16 und Abströmkante 17 erstrecken sich dabei jeweils quer zur Bootslängsrichtung 5. Entsprechendes gilt auch für das Dachleitelement 14, das im wesentlichen liegend angeordnet ist und dementsprechend eine sich quer zur Bootslängsrichtung 5 erstreckende liegende Anströmkante 18 sowie in Bootslängsrichtung 5 beabstandet dazu eine sich quer zur Bootslängsrichtung 5 erstreckende liegende Abströmkante 19 aufweist.

Die Leitelemente 8,14 können am Motorboot 1 so angebracht sein, dass sie relativ einfach bei Bedarf montierbar sind und bei Windstille bzw. bei ruhendem Motorboot 1 einfach demontierbar sind.

Die Leitelemente 8,14 können bevorzugt bezüglich der Bootslängsrichtung 5 eine Wölbung aufweisen. Beispielsweise sind die Leitelemente 8,14 bezüglich der Plicht 4 jeweils nach außen gewölbt. Somit sind die Leitelemente 8,14 nach außen hin konvex gewölbt und insbesondere nach innen konkav gewölbt. Durch diese Wölbung können die Leitelemente 8,14 nach Art eines Flügels oder nach Art eines Spoilers ausgestaltet sein.

Die Seitenleitelemente 8 können gegenüber der Bootslängsrichtung 5 angestellt sein. Das bedeutet, dass eine Ebene, in welcher die Anströmkante 16 und die Abströmkante 17 der jeweiligen Seitenleitelements 8 liegen, gegenüber der Bootslängsrichtung 5 einen Anstellwinkel besitzt. Durch die Anstellung der Seitenleitelemente 8 kann eine die Kajüte 3 seitlich umströmende Strömung, die am heckseitigen Ende 10 der Kajüte 3 abreißt, mit Hilfe des jeweiligen Seitenleitelements 8 nach hinten verlängert und vor einem Eindringen in die Plicht 4 gehindert werden. Die Anstellung der Seitenleitelemente 8 ist dabei so, dass die jeweilige Anströmkante 16 von einer Längsmittelebene des Motorboots 1 weiter entfernt ist als die zugehörige Abströmkante 17.

Auch das Dachleitelement 14 ist zweckmäßig gegenüber der Bootslängsrichtung 5 angestellt angeordnet. Bevorzugt fällt das Dachleitelement 14 von der Anströmkante 18 bis zur Abströmkante 19 nach unten ab. Durch die Anstellung des Dachleitelements 14 wird die das Dach 15 überstreichende Strömung, die am heckseitigen Ende 10 der Kajüte 3 abreißt, nach hinten verlängert und am Eindringen in die Plicht 4 gehindert.

Desweiteren bewirken die Anstellungen der Leitelemente 8,14 eine Reduzierung des Druckabfalls im Heckbereich des Motorboots 1, was die Tendenz zu Rückströmungen in die Plicht 4 reduziert.

Besonders vorteilhaft sind Ausführungsformen, bei denen der Anstellwinkel des jeweiligen Leitelements 8,14 einstellbar ist. Beispielsweise kann hierzu das jeweilige Leitelement 8,14 im Bereich seiner Anströmkante 16 bzw. 18 verschwenkbar gehaltert sein. Gleichzeitig können Rasteinrichtungen oder spezielle Sicherungsseile, sog. "Schoten", vorgesehen sein, um das jeweilige Leitelement 8,14 beim jeweils eingestellten Anstellwinkel zu fixieren.

In der Bootslängsrichtung 5 besitzt das jeweilige Leitelement 8,14 eine Länge, die bevorzugt in einem Bereich zwischen einem Drittel und der Hälfte der ebenfalls in der Bootslängsrichtung 5 gemessenen Länge der Plicht 4 liegt. Insbesondere sind die Leitelemente 8,14 dabei so positioniert, dass sie im Bereich des heckseitigen Endes 12 der Plicht 4 im wesentlichen bündig abschließen. Insbesondere befindet sich eine Abströmkante 17 bzw. 19 des jeweiligen Leitelements 8,14 im Bereich des heckseitigen Endes 12 der Plicht 4.

Entsprechend Fig. 4 kann das jeweilige Leitelement 8,14 beispielsweise als Segel ausgestaltet sein und aus einem entsprechenden, flexiblen Material, wie z.B. Segeltuch oder Folie, bestehen. Bei Verwendung einer Folie kann insbesondere eine transparente Folie verwendet werden, wie z.B. Mylarfolie, wodurch eine freie Sicht gewährleistet werden kann. Das segelartige Leitelement 8,14 ist zweckmäßig mit Segellatten oder Spriegeln 20 versteift und aufgespannt, um für das jeweilige Leitelement 8,14 die gewünschte Formgebung zu erzielen. Im Bereich der Anströmkante 16,18 des jeweiligen Leitelements 8,14 kann im Segelwerkstoff ein Durchzug 21 ausgebildet sein, mit dem das jeweilige Leitelement 8,14 auf eine Stange 22 aufziehbar ist. Die Stange 22 kann gegen Federkraft teleskopierbar sein und an ihren Längsenden Zapfen 23 aufweisen, die für die Montage des jeweiligen Leitelements 8,14 in entsprechende Zapfenaufnahmen in den heckseitigen Endabschnitten 13 der Dachrahmenelemente 11 bzw. in den heckseitigen Endabschnitten 9 der Bordwandabschnitte 7 einsteckbar sind. Durch die Teleskopierbarkeit gegen Federkraft der Stange 22 kann das jeweilige Leitelement 8,14 besonders einfach bedarfsabhängig montiert und demontiert werden. Die Leitelemente 8, 14 können selbstverständlich auch fest ausgebildet sein und aus Blech, Kunststoff oder Plexiglas gefertigt sein.

Entsprechend Fig. 2 kann im Bereich der Plicht 4 außen am Rumpf 2, also außenbords, zumindest eine Abgasaustrittsöffnung 24 positioniert sein, durch die Abgase zumindest eines Verbrennungsmotors, den das Motorboot 1 als Antrieb aufweist, in die Umgebung austreten können. Der gezeigten Abgasaustrittsöffnung 24 ist vorzugsweise ein Abgasleitelement 25 zugeordnet. Dieses ist so ausgestaltet, dass es eine aus der Abgasaustrittsöffnung 24 austretende Abgasströmung parallel zur Bootslängsrichtung in Richtung Heck und vorzugsweise nach unten führt. Ein derartiges Abgasleitelement 25 kann beispielsweise durch ein Strömungsleitblech oder dergleichen gebildet sein. Mit Hilfe des Abgasleitelements 25 wird ein Eindringen von Abgas in die Plicht 4 vermieden.

## Patentansprüche

1. Motorboot, insbesondere Motoryacht,
- mit einer Kajüte (3), die heckseitig in eine Plicht (4) übergeht,
- wobei die Plicht (4) seitlich durch Bordwandabschnitte (7) begrenzt ist, und als seitlich und oben offene Plicht 84) ausgestaltet ist,
- wobei an jeder Bootsseite jeweils ein Seitenleitelement (8) angeordnet ist, das sich von einem heckseitigen Endabschnitt (9) des jeweiligen Bordwandabschnitts (7) im Wesentlichen vertikal nach oben und im Wesentlichen in Bootslängsrichtung (5) erstreckt und beabstandet von einem heckseitigen Ende der Kajüte (3) angeordnet ist
**dadurch gekennzeichnet daß** das jeweilige Seitenleitelement (8) zur Strömungsführung flach ausgestaltet ist, im Wesentlichen stehend angeordnet ist und eine sich quer zur Bootslängsrichtung (5) erstreckende Anströmkante (16) sowie eine sich quer zur Bootslängsrichtung (5) erstreckende Abströmkante (17) aufweist.

2. Motorboot nach Anspruch 1, **dadurch gekennzeichnet,**
- **dass** die Kajüte (3) seitliche Dachrahmenelemente (11) aufweist, die sich parallel zur Bootslängsrichtung (5) bis zu einem heckseitigen Ende (12) der Plicht (4) beabstandet zu den Bordwandabschnitten (7) erstrecken,
- **dass** sich das jeweilige Seitenleitelement (8) bis zu einem heckseitigen Endabschnitt (13) des jeweiligen Dachrahmenelements (11) erstreckt.

3. Motorboot nach Anspruch 2, **dadurch gekennzeichnet, dass** ein Dachleitelement (14) zur Strömungsführung vorgesehen ist, das sich im Wesentlichen horizontal und vom heckseitigen Endabschnitt (13) des einen Dachrahmenelements (11) zum heckseitigen Endabschnitt (13) des anderen Dachrahmenelements (11) erstreckt.

4. Motorboot nach Anspruch 3, **dadurch gekennzeichnet, dass** das Dachleitelement (14) flach ausgestaltet ist, im Wesentlichen liegend angeordnet ist und eine sich quer zur Bootslängsrichtung (5) erstreckende Anströmkante (18) sowie eine sich quer zur Bootslängsrichtung (5) erstreckende Abströmkante (19) aufweist.

5. Motorboot nach einem der Ansprüche 1 bis 4, **dadurch gekennzeichnet, dass** das jeweilige Leitelement (8,14) als Segel ausgestaltet ist, das mit Spriegeln (20) versteift und aufgespannt ist.

6. Motorboot nach einem der Ansprüche 1 bis 5, **dadurch gekennzeichnet, dass** das jeweilige Leitelement (8,14) gegenüber der Bootslängsrichtung (5) angestellt angeordnet ist.

7. Motorboot nach einem der Ansprüche 1 bis 6, **dadurch gekennzeichnet, dass** das jeweilige Leitelement (8,14) gegenüber der Bootslängsrichtung (5) gewölbt ausgestaltet ist.

8. Motorboot nach einem der Ansprüche 1 bis 7, **dadurch gekennzeichnet, dass** ein Anstellwinkel des jeweiligen Leitelements (8,14) gegenüber der Bootslängsrichtung (5) einstellbar ist.

9. Motorboot nach einem der Ansprüche 1 bis 8, **dadurch gekennzeichnet, dass** das jeweilige Leitelement (8, 14) als festes Bauteil aus Blech, Kunststoff, Plexiglas oder dgl. ausgebildet ist.

10. Motorboot nach einem der Ansprüche 1 bis 9, **dadurch gekennzeichnet,**
- **dass** im Bereich der Plicht (4) außenbords zumindest eine Abgasaustrittsöffnung (24) angeordnet ist,
- **dass** zumindest einer solchen Abgasaustrittsöffnung (24) ein Abgasleitelement (25) zugeordnet ist, das eine aus der Abgasaustrittsöffnung (24) austretende Abgasströmung parallel zur Bootslängsrichtung (5) in Richtung Heck führt.

## Claims

1. Motorboat, in particular motor yacht,
- with a cabin (3) which merges on the rear side into a cockpit (4),
- wherein the cockpit (4) is delimited laterally by side sections (7), and is configured as a cockpit (4) which is open laterally and at the top,
- wherein a respective side guiding element (8) is arranged on each side of the boat, the side guiding element extending essentially vertically upward and essentially in the longitudinal direction (5) of the boat from a rear end section (9) of the respective side section (7) and being arranged at a distance from a rear end of the cabin (3),
**characterized in that** the respective side guiding element (8) for guiding the flow is configured to be flat, is arranged essentially vertically and has an approach edge (16) extending transversely with respect to the longitudinal direction (5) of the boat and a discharge edge (17) extending transversely with respect to the longitudinal direction (5) of the boat.

2. Motorboat according to Claim 1, **characterized**
- **in that** the cabin (3) has lateral roof frame elements (11) which extend parallel to the longitudinal direction (5) of the boat as far as a rear end (12) of the cockpit (4) at a distance from the side sections (7), and
- **in that** the respective side guiding element (8) extends as far as a rear end section (13) of the respective roof frame element (11).

3. Motorboat according to Claim 2, **characterized in that** a roof guiding element (14) is provided for guiding the flow, the roof guiding element extending essentially horizontally and from the rear end section (13) of the one roof frame element (11) to the rear end section (13) of the other roof frame element (11).

4. Motorboat according to Claim 3, **characterized in that** the roof guiding element (14) is configured to be flat, is arranged such that it is essentially horizontal and has an approach edge (18) extending transversely with respect to the longitudinal direction (5) of the boat and a discharge edge (19) extending transversely with respect to the longitudinal direction (5) of the boat.

5. Motorboat according to one of Claims 1 to 4, **characterized in that** the respective guiding element (8, 14) is configured as a sail which is stiffened and stretched by means of bows (20).

6. Motorboat according to one of Claims 1 to 5, **characterized in that** the respective guiding element (8, 14) is positioned at an angle in relation to the longitudinal direction (5) of the boat.

7. Motorboat according to one of Claims 1 to 6, **characterized in that** the respective guiding element (8, 14) is configured such that it is curved in relation to the longitudinal direction (5) of the boat.

8. Motorboat according to one of Claims 1 to 7, **characterized in that** an angle at which the respective guiding element (8, 14) is positioned in relation to the longitudinal direction (5) of the boat can be adjusted.

9. Motorboat according to one of Claims 1 to 8, **characterized in that** the respective guiding element (8, 14) is designed as a fixed component made of sheet metal, plastic, Plexiglas or the like.

10. Motorboat according to one of Claims 1 to 9, **characterized**
- **in that** at least one exhaust gas outlet opening (24) is arranged outside the boat in the region of the cockpit (4),
- **in that** at least one such exhaust gas outlet opening (24) is assigned an exhaust gas guiding element (25) which guides an exhaust gas flow, which emerges from the exhaust gas outlet opening (24), parallel to the longitudinal direction (5) of the boat in the direction of the rear.

## Revendications

1. Bateau à moteur, en particulier yacht à moteur,
- comprenant une cabine (3) qui se prolonge vers la poupe par un cockpit (4),
- le cockpit (4) étant limité latéralement par des portions de paroi de bord (7) et étant configuré sous forme de cockpit (4) ouvert latéralement et vers le haut,
- un élément de guidage latéral (8) étant disposé à chaque fois sur chaque côté du bateau, lequel s'étend depuis une portion d'extrémité (9) côté poupe de la portion de paroi de bord (7) respective essentiellement verticalement vers le haut et essentiellement dans la direction longitudinale du bateau (5), et étant disposé à distance d'une extrémité côté poupe de la cabine (3),
**caractérisé en ce que** l'élément de guidage latéral respectif (8) est configuré sous forme plate pour guider l'écoulement, est disposé essentiellement verticalement et présente une arête d'afflux (16) s'étendant transversalement à la direction longitudinale du bateau (5) ainsi qu'une arête de fuite (17) s'étendant transversalement à la direction longitudinale du bateau (5).

2. Bateau à moteur selon la revendication 1, **caractérisé en ce que**
- la cabine (3) présente des éléments de cadre de toit latéraux (11) qui s'étendent parallèlement à la direction longitudinale du bateau (5) jusqu'à une extrémité côté poupe (12) du cockpit (4) à distance des portions de paroi de bord (7),
- l'élément de guidage latéral respectif (8) s'étend jusqu'à une portion d'extrémité côté poupe (13) de l'élément de cadre de toit respectif (11).

3. Bateau à moteur selon la revendication 2, **caractérisé en ce qu'**un élément de guidage du toit (14) est prévu pour guider l'écoulement, et s'étend essentiellement horizontalement et depuis la portion d'extrémité côté poupe (13) de l'un des éléments de cadre de toit (11) jusqu'à la portion d'extrémité côté poupe (13) de l'autre élément de cadre de toit (11).

4. Bateau à moteur selon la revendication 3, **caractérisé en ce que** l'élément de guidage de toit (14) est configuré sous forme plate, est disposé sensiblement couché et présente une arête d'afflux (18) s'étendant transversalement à la direction longitudinale du bateau (5), ainsi qu'une arête de fuite (19) s'étendant transversalement à la direction longitudinale du bateau (5).

5. Bateau à moteur selon l'une quelconque des revendications 1 à 4, **caractérisé en ce que** l'élément de guidage respectif (8, 14) est configuré sous forme de voile qui est rigidifiée et tendue au moyen de traverses (20).

6. Bateau à moteur selon l'une quelconque des revendications 1 à 5, **caractérisé en ce que** l'élément de guidage respectif (8, 14) est disposé de manière inclinée par rapport à la direction longitudinale du bateau (5).

7. Bateau à moteur selon l'une quelconque des revendications 1 à 6, **caractérisé en ce que** l'élément de guidage respectif (8, 14) est configuré de manière cintrée par rapport à la direction longitudinale du bateau (5).

8. Bateau à moteur selon l'une quelconque des revendications 1 à 7, **caractérisé en ce qu'**un angle d'inclinaison de l'élément de guidage respectif (8, 14) peut être ajusté par rapport à la direction longitudinale du bateau (5).

9. Bateau à moteur selon l'une quelconque des revendications 1 à 8, **caractérisé en ce que** l'élément de guidage respectif (8, 14) est réalisé sous forme de composant fixe en tôle, en plastique, en plexiglas ou similaire.

10. Bateau à moteur selon l'une quelconque des revendications 1 à 9, **caractérisé en ce que**
- dans la région du cockpit (4), sur le bord extérieur, est disposée au moins une ouverture de sortie de gaz d'échappement (24),
- au moins une telle ouverture de sortie de gaz d'échappement (24) est associée à un élément de guidage de gaz d'échappement (25), qui guide un écoulement de gaz d'échappement sortant de l'ouverture de sortie de gaz d'échappement (24) parallèlement à la direction longitudinale du bateau (5) dans la direction de la poupe.
